# EUROPÄISCHE PATENTSCHRIFT

(11) **EP 1 667 914 B1**
(45) Veröffentlichungstag und Bekanntmachung des Hinweises auf die Patenterteilung: **21.02.2007**
(21) Anmeldenummer: 04765237.5
(22) Anmeldetag: 15.09.2004
(51) Int. Cl.: B65B 61/12, B31B 23/00

(54) **TRANSPORT- UND VEREINZELUNGSVORRICHTUNG IN EINER BEUTELMASCHINE**
TRANSPORT AND SEPARATION DEVICE IN A BAG MACHINE
DISPOSITIF DE TRANSPORT ET DE SEPARATION INSTALLE DANS UNE MACHINE A PRODUIRE DES SACHETS

(30) Priorität: 22.09.2003 DE 10344157
(43) Veröffentlichungstag der Anmeldung: 14.06.2006
(73) Patentinhaber: Windmöller & Hölscher KG, 49525 Lengerich (DE)
(72) Erfinder: FROMMEYER, Heinrich, 49170 Hagen a. T.W. (DE); HUNEKE, Jürgen, 49549 Ladbergen (DE)
(86) Internationale Anmeldenummer: PCT/EP2004/010326
(87) Internationale Veröffentlichungsnummer: WO 2005/032946

(56) Entgegenhaltungen:
- DE-C- 720 665
- DE-C- 4 302 567
- US-A- 5 298 007

## Beschreibung

Die Erfindung betrifft eine Transport- und Vereinzelungsvorrichtung zum Transportieren und Vereinzeln von Schlauchstücken von einem vorperforierten und/oder vorgeschnittenen Schlauch, bei welchem der Abriss des vorperforierten Schlauchstücks zwischen mit einer höheren Geschwindigkeit betriebenen Abrisswalzen- und Vorzugswalzenpaaren erfolgt und bei welchem der Abstand zwischen dem Abrisswalzenpaar dem letzten Vorzugswalzenpaar durch eine Positionsveränderung einer Walze einstellbar ist.

Derartige Transport- und Vereinzelungsvorrichtungen finden vor allem bei Beutelmaschinen Verwendung. Zahlreiche Druckschriften befassen sich bereits mit solchen Papierbeutelmaschinen. Beispielhaft seien die DE 41 15 161 A1, die DE 42 05 062 A1 und die DE 25 48 161 genannt. In solchen Maschinen finden Vorrichtungen Verwendung, welche den bereits vorgeschnittenen beziehungsweise vorperforierten Papierschlauch zu Papierschlauchabschnitten vereinzeln. An solchen Maschinen werden des öfteren Formatwechsel, das heißt Änderungen der Beutelhöhe beziehungsweise der Papierschlauchabschnittlänge, vorgenommen. Zu diesem Zweck wird einmal der Abstand zwischen zwei Perforations- oder Schnittlinien auf dem Papierschlauch verändert. In der Regel erfolgt dies durch eine Einstellung an einen dafür gedachten Perforations- oder Schneidzylinder. Des weiteren werden insbesondere bei Papierbeutelmaschinen Einstellungen an der Transport- und Vereinzelungsvorrichtung vorgenommen. Mit einer solchen Transport- und Vereinzelungsvorrichtung befasst sich unter anderem auch die DE 35 42 923 A1, wobei die in dieser Anmeldung behandelten Fragestellungen nicht beleuchtet werden. Daher wird in der gegenständlichen Beschreibung noch einmal auf den zugrundeliegenden Stand der Technik eingegangen.

An dieser Stelle kann jedoch bereits ausgeführt werden, dass die Anpassung in der Transport- und Vereinzelungsvorrichtung darin besteht, dass der Abstand zwischen einem Abreißwalzen- und zumindest einem Vorzugswalzenpaar entsprechend der gewünschten Abschnittlänge eingestellt wird.

Beim Stand der Technik geschieht das dadurch, dass die dem Abreißwalzenpaar in Transportrichtung z des Papierschlauchs vorgelagerten Vorzugswalzen eingestellt werden. Hierzu wird zumindest eine der Vorzugswalzen von dem zu vereinzelnden Papierschlauchabschnitt abgehoben, so dass keine Fixierung des Papierschlauchabschnitts zwischen dem betroffenen Vorzugswalzenpaar mehr besteht. Da die Abreißwalze mit einer höheren Umfangsgeschwindigkeit als die Vorzugswalzen betrieben wird, wird auf diese Weise der Papierschlauchabschnitt von dem nachfolgenden Papierschlauch vereinzelt. Bei besonders langen Papierschlauchabschnitten betrifft diese Maßnahme nicht nur das letzte der Abreißwalze vorgelagerte Vorzugswalzenpaar, sondern kann mehrere dieser Vorzugswalzenpaare betreffen. Dieser Sachverhalt ist beispielsweise aus der DE 43 02 567 C1 bekannt. In anderen Vorrichtungen des Standes der Technik dienen alle Vorzugswalzenpaare dem Vorzug des Papierschlauches. Das Abheben der Vorzugswalzen erfolgt dann nur zum Zeitpunkt des Bahnabrisses. Die Abhebung einer der Vorzugswalzen des Vorzugswalzenpaares geschieht über eine kurvengesteuerte Differentialverstellühg. Daher sind in der Regel bei Formatänderungen Wechsel dieser Kurven notwendig. Die zur Formatänderung notwendigen Einstellarbeiten sind aus diesem Grund aufwändig.

Daher besteht die Aufgabe der vorliegenden Erfindung darin, eine Transport-und Vereinzelungsvorrichtung vorzuschlagen, bei dem sich mit geringerem Aufwand Formatänderungen durchführen lassen.

Diese Aufgabe wird dadurch gelöst, dass die Position zumindest einer Abreißoder Vorzugswalze in Transportrichtung z der Beutelbestandteile veränderbar ist. Diese Erfindung ist besonders vorteilhaft ausführbar, wenn diese eine Walze die letzte und/oder die vorletzte Vorzugswalze ist, welche dem Abreißwalzenpaar in Transportrichtung der Beutelbestandteile vorgelagert ist. Dann lässt sich unmittelbar der Abstand zwischen dem letzten Vorzugswalzenpaar, welches das Papiermaterial tatsächlich greift, und der Abreißwalze einstellen. Aufgrund der erfindungsgemäßen Maßnahme kann auf eine Vielzahl von Vorzugswalzen verzichtet werden. Daher ist es besonders vorteilhaft, wenn mehrere Vorzugswalzen einen Transportriemen führen, der dafür sorgt, dass das Beutelmaterial über eine längere Strecke in dem Abreißwerk geführt werden kann, ohne in Zwischenräume zwischen Walzen zu fallen. Des weiteren ist diese Maßnahme vorteilhaft in Verbindung mit einer Verstellbarkeit des letzten oder vorletzten Transportwalzenpaares vor dem Abreißwalzenpaar, da eine Weiterverstellung in Richtung der Beutelbestandteile nicht mehr zu Lücken zwischen Walzen führen kann.

Wie eingangs erwähnt ist die Verwendung des erfindungsgemäßen Abreißwerkes, insbesondere bei der Beutelherstellung, von Vorteil. Erfindungsgemäße Transport- und Vereinzelungsvorrichtungen können jedoch auch zum Abriß von Schlauchstücken genutzt werden, die zu anderen Zwecken weiterverarbeitet werden. Als Haupteinsatzort erfindungsgemäßer Vorrichtungen empfehlen sich jedoch die eingangs anhand von Druckschriften identifizierten Papierbeutelmaschinen, welche typischerweise zumindest eine Abwicklung für das Papierschlauchmaterial, einer Vereinzelungsstation und einer Bodenbildungs- und Verleimungsstation umfassen. Die Bodenbildungsstationen dieser Vorrichtungen umfassen typischerweise einen Bodenmacherzylinder. Besonders vorteilhaft ist die erfindungsgemäße Ausprägung der Transport- und Vereinzelungsvorrichtung dann, wenn diese Maschinen in kontinuierlichem Betrieb arbeiten.

Weitere Einzelheiten und Ausführungsbeispiele der vorliegenden Erfindung gehen aus der gegenständlichen Beschreibung und den Ansprüchen hervor.

Die einzelnen Figuren zeigen:
- Fig. 1: Eine Skizze einer erfindungsgemäßen Vorrichtung mit einem Transportriemen.
- Fig. 2: Eine Skizze eines Abreißwerkes nach dem Stand der Technik.

Fig. 1 zeigt eine erfindungsgemäße Transport- und Vereinzelungsvorrichtung 1 in einer Skizze von der Seite. Entlang dem Transportweg 4 des Schlauches 6 respektive des Schlauchabschnitts 8 wird in der Transportrichtung z ein Schlauch 6 zugeführt. Dieser Schlauch 6 durchläuft zuerst eine Schneidwerk 9, welche den Schlauch 6 quer zu seiner Transportrichtung z zumindest teilweise mit Schnitten versehen. Die nicht mit Schnitten versehenen Abschnitte sind in der Regel bereits zuvor mit Perforationen versehen worden, wobei die Schnitte und die Perforationen im wesentlichen auf einer Linie P verlaufen. Diese 9 besteht aus der Schneidwalze 10, der Gegenlage 11 und den diesen beiden Elemente zugeordneten Schneidmessern 12, 13. Durch die Einstellung des Schneidmessers 13 beziehungsweise durch den Abstand zwischen zwei quer zur Transportrichtung z verlaufenden Querschnitten wird die Länge der einzelnen Schlauchabschnitte 8 und damit die Länge der späteren Beutel vorbestimmt. Doch zunächst wird der Schlauch 6 entlang der Transportrichtung z weiter in die Transport- und Vereinzelungsvorrichtung 1 transportiert. Er 6 erreicht dort ein Gebiet, in dem er zwischen dem oberen und unteren Transportriemen 14 und 15 eingeklemmt und von diesen transportiert wird. In der Raumrichtung x quer zur Transportrichtung z der Sackbestandteile findet sich ein weiterer, in der Zeichnung nicht sichtbarer Riemen. Alle Riemen werden von den verschiedenen Abzugswalzen 2a, 2b, 2 geführt und/oder angetrieben. In der Regel bestehen erfindungsgemäße Transport- und Vereinzelungsvorrichtung 1 aus einer solchen Doppelriemenkonstruktion, bei der jeweils zwei Riemen je eine Seite der Sackbestandteile greifen und in der quer zur Transportrichtung z des Schlauches 6 beziehungsweise der Schlauchabschnitte 8 verlaufenden Raumrichtung x zwei solche Riemensysteme vorgesehen sind. Je nach Breite des Schlauches 6 kann der Abstand der Riemenpaare in Richtung x verändert werden. Die unteren Riemen können auch als ein breiter Riemen ausgebildet werden, der dann mindestens die Breite der größten, in der gesamten Beutelmaschine verarbeitbaren Schlauchbreite aufweist.

Die in der Transportrichtung z der Sackbestandteile dem aus den Walzen 3 bestehenden Abreißwalzenpaar 3 vorgelagerten Abzugswalzen 2a und 2b sind verschieblich gelagert. Die Abzugswalze 2a ist so angeordnet, dass der Riemen 14 in diesem Bereich nicht mehr am Schlauchabschnitt 8 anliegt. In Transportrichtung z entsteht hinter der Abzugswalze 2b zwischen den Transportriemen 14, 15 eine trichterförmige Öffnung. In dem Bereich dieser trichterförmigen Öffnung wird der betreffende Schlauchabschnitt 8 nicht mehr klemmend geführt. Wird der Schlauchabschnitt 8 von den Abreißwalzen 3 ergriffen und befindet sich die nächstfolgende Perforier- oder Schneidlinie P bereits im Bereich der trichterförmigen Öffnung, so wird der Schlauchabschnitt 8 von dem Schlauch 6 abgetrennt. Um eine zuverlässige Abtrennung des Schlauchabschnittes zu gewährleisten, ist die Abzugwalze 2b in Transportrichtung z verschiebbar. Dadurch lässt sich die Länge der trichterförmigen Öffnung gemäß der gewünschten Länge des Schlauchabschnittes 8 so einstellen, dass der abzutrennende Schlauchabschnitt 8 mit seiner Perforierlinie gerade eben den trichterförmigen Abschnitt erreicht. Der Bereich des Schlauchs 6 unmittelbar an der Perforier-oder Schneidlinie P wird dann im Moment des Abtrennens noch nahezu vollständig klemmend zwischen den Riemen 14, 15 gehalten. Der abgerissene Schlauchabschnitt 8 erlangt durch die etwas schnellere Rotation der Abreißwalzen 3 einen gewissen Vorlauf. Auf diese Weise kann der entlang seines Transportweges 4 transportierte Schlauchabschnitt 8 unabhängig von allen anderen Schlauchabschnitten weiter verarbeitet werden. Eine Weiterverarbeitung erfolgt in der Regel in dem sich anschließenden Bodenmacher.

Die Abzugswalzen 2a und 2b lassen sich in die Richtung y senkrecht zur Transportrichtung z verschieben. Auf diese Weise lässt sich der gesamte Riementransport auf die Stärke des Schlauches 6 einstellen. In diesem Zusammenhang ist es erwähnenswert, dass ich die Abzugswalzen 2, 2a, 2b für jede der zuvor beschriebenen Riementransportkonstruktionen vorteilhafterweise separat verschieben lassen, um so auch Schläuche, die über ihre Breite verschiedene Stärken aufweisen, zuverlässig und genau verarbeiten zu können. Verschiedene Dicken über die Schlauchbreite kommen beispielsweise durch die für Schlauchbildung notwendige Überlappung und Verklebung zustande.

Figur 2 zeigt ein Abreißwerk nach dem Stand der Technik. Natürlich erfolgt auch nach dem Stand der Technik eine Vorperforation in einem dafür vorgesehenen Perforationswerk und ein zumindest teilweises Einschneiden in dem Schneidwerk 10, welches wieder aus der Schneidwalze 10, der Gegenlage 11 und den diesen beiden Elementen zugeordneten Messern 12 und 13 besteht. Wieder erfolgt der Transport entlang des Transportweges 4, wobei auf die Darstellung der Beutelbestandteile 6, 8 verzichtet wurde. Der eigentliche Transport erfolgt wieder durch die Abzugswalzen 2, 2a, 2b und 2c, wobei die Schlauchabschnitte 8 nicht kleiner sein sollten als der Abstand zwischen zwei solcher Walzenpaare, um die Schlauchabschnitte 8 vernünftig transportieren zu können. Wieder ist davon auszugehen, dass in der quer zu den beiden Raumrichtungen z und y dargestellten Raumrichtung x, welche in die Zeichenebene hineinragt, noch einmal die gleiche Anordnung von Walzen vorgesehen ist, um die Beutelbestandteile an ihrer anderen Seite zu halten. Wieder erfolgt der Abriss der vorperforierten und vorgeschnittenen Schlauchabschnitte 6 dadurch, dass die Abreißwalzen 3 mit größerer Umfangsgeschwindigkeit betrieben werden. Die Einstellung der Abzugswalzen auf die beabsichtigte Schlauchabschnittslänge erfolgt jedoch dadurch, dass die einstellbaren Abzugswalzen 2a durch kurvengesteuertes Abheben Sackbestandteile freigeben. Das heißt bei sehr langen Schlauchabschnitten ist davon auszugehen, dass sowohl die Abzugswalze 2a als auch die Abzugswalze 2b angehoben werden müssen, um den Sackabschnitt rechtzeitig freizugeben. Das Abreißen des Schlauchabschnittes erfolgt dann zwischen dem Walzenspalt zwischen der Abzugswalze 2c und der nicht-einstellbaren Abzugswalze 2 sowie dem Spalt zwischen den Abreißwalzen 3. Bei kürzeren Schlauchabschnitten kann es vorkommen, dass lediglich die Abzugswalze 2a angehoben werden muss. Um die entsprechenden Änderungen in der Funktionsweise vorzunehmen, ist es notwendig, dass die Kurvenpakete bei Formateinstellungen ausgetauscht werden. Diese Arbeit ist aufwändig. Ähnlich wie bei der erfindungsgemäßen Transport- und Vereinzelungsvorrichtung 1 werden die Sackbestandteile in der Regel, wenn diese Vorrichtung 1 Bestandteil einer Beutelmaschine ist, im Anschluss an die Transport- und Vereinzelungsvorrichtung 1 einem Bodenmacherzylinder zugeführt. Wie erwähnt wurden bei Fig. 2 keine Sackbestandteile aus darstellerischen Gründen gezeigt.

| **Bezugszeichenliste** | |
|---|---|
| 1 | Transport- und Vereinzelungsvorrichtung |
| 2 | Abzugswalze |
| 2a | Abzugswalze |
| 2b | Abzugswalze |
| 3 | Abreißwalze |
| 4 | Transportweg |
| 5 | |
| 6 | Schlauch |
| 7 | |
| 8 | Schlauchabschnitt |
| 9 | Schneidwerk |
| 10 | Schneidwalze |
| 11 | Gegenlage |
| 12 | Schneidmesser |
| 13 | Schneidmesser |
| 14 | Transportriemen |
| 15 | Transportriemen |
| 16 | |
| 17 | |
| A | Abstand zwischen dem Walzenspalt zwischen den beiden Abreißwalzen 3 und dem Walzenspalt zwischen der verschieblichen Abzugwalze 2a und ihrer Gegenwalze 2 |
| P | Perforierlinie |
| x | Raumrichtung |
| y | Zweite, quer zur Transportrichtung verlaufende Raumrichtung |
| z | Transportrichtung |

## Patentansprüche

1. Transport- und Vereinzelungsvorrichtung (1) zum Vereinzeln von Schlauchstücken (8) von einem entlang von Perforier- oder Schneidlinien (P) vorperforierten und/oder vorgeschnittenen Schlauch (6) und zum Abtransportieren dieser Schlauchstücke (8),
■ bei welchem die Vereinzelung des vorperforierten und/oder vorgeschnittenen Schlauchstücks (8) zwischen mit einer höheren Geschwindigkeit betriebenen Abreißwalzenpaar (3) und einem der Vorzugswalzenpaare (2, 2b, 2c) erfolgt,
■ bei welcher (1) das Abreißwalzenpaar (3) den zu vereinzelnden Schlauchabschnitt (8) und das Vorzugswalzenpaar (2, 2b, 2c) den Schlauch (6) klemmend halten und
■ bei welcher (1) der Abstand zwischen dem Abreißwalzenpaar (3) und zumindest einem Vorzugswalzenpaar (2, 2a), welches (2, 2a) zwischen den am Vereinzelungsvorgang beteiligten Walzenpaaren (3, 2, 2b) angeordnet ist, durch eine Positionsveränderung einer Walze (2a) einstellbar ist, und
■ bei welcher (1) der Abstand der Walzen eines Walzenpaares in einer Richtung orthogonal zur Transportrichtung des Schlauchabschnitts einstellbar ist,
**dadurch gekennzeichnet,**
**dass** die Position einer Abreiß(3)- oder Vorzugswalze zumindest eines Walzenpaares (3, 3; 2, 2a; 2, 2b;- 2, 2c) in Transportrichtung (z) der
Beutelbestandteile (6, 8) derart gemäß der gewünschten Länge des Schlauchabschnitts (8) veränderbar ist, dass die Schneid- oder Perforierlinie (P) die Vorzugswalze (2a, 2b, 2c) passiert hat, wenn der Schlauchabschnitt (8) von der Abreißwalze (3) ergriffen wird und
**dass** die Position der Abreiß- oder Vorzugswalze des zumindest einen Walzenpaares in Transportrichtung (z) unabhängig von der Einstellung des Abstandes der Walzen des Walzenpaares orthogonal zur Transportrichtung (z) veränderbar ist.

2. Vorrichtung (1) nach Anspruch 1
**dadurch gekennzeichnet, dass**
die zumindest eine Walze die letzte (2a) oder vorletzte Vorzugswalze (2b) ist, welche dem Abreißwalzenpaar (3) in Transportrichtung (z) der Beutelbestandteile vorgelagert ist.

3. Vorrichtung (1) nach einem der vorstehenden Ansprüche
**dadurch gekennzeichnet, dass**
mehrere Vorzugswalzen (2,2a) einen Transportriemen (14, 15) führen.

4. Vorrichtung (1) nach Anspruch 2 und 3
**dadurch gekennzeichnet, dass**
auch die zumindest eine Walze, die die letzte (2a) oder vorletzte (2b) Vorzugswalze ist, welche dem Abreißwalzenpaar (3) in Transportrichtung (z) der Beutelbestandteile (8) vorgelagert ist und welche in dieser Richtung (z) verstellbar ist, den Transportriemen führt.

5. Verwendung einer Vorrichtung (1) nach einem der vorstehenden Ansprüche zur Herstellung von Papierbeuteln.

6. Verwendung einer Vorrichtung (1) nach dem vorstehenden Anspruch
**dadurch gekennzeichnet, dass**
die Herstellung von Papierbeuteln in einer Papierbeutelmaschine erfolgt, in der zumindest die folgenden zur Herstellung des Beutels nötigen Arbeitsgänge durchgeführt werden:
■ Abwickelung von Papier oder Papierschlauchmaterial
■ Vereinzelung eines Schlauches zu Schlauchstücken in einem Abreißwerk
■ Ausbildung und Verleimung der Beutelböden.

7. Verwendung einer Vorrichtung (1) nach dem vorstehenden Anspruch
**dadurch gekennzeichnet, dass**
die Papierbeutel von der Papierbeutelmaschine in kontinuierlichem Betrieb gefertigt werden.

## Claims

1. Transporting and separating arrangement (1) by means of which flexible-tube portions (8) are separated from a flexible tube (6), which has been previously perforated and/or cut along perforating or cutting lines (P), and transported away
• in the case of which the previously perforated and/or previously cut flexible-tube portion (8) is separated between a pair of tear-off rollers (3), which are operated at relatively high speed, and one of the pairs of advancing rollers (2, 2b, 2c),
• in the case of which (1) the flexible-tube portion (8) which is to be separated is retained with clamping action by the pair of tear-off rollers (3) and the flexible tube (6) is retained with clamping action by the pair of advancing rollers (2, 2b, 2c),
• in the case of which (1) the spacing between the pair of tear-off rollers (3) and at least one pair of advancing rollers (2, 2a), which (2, 2a) is arranged between the pairs of rollers (3, 2, 2b) involved in the separating operation, can be adjusted by changing the position of a roller (2a), and
• in the case of which (1) it is possible to adjust the spacing of the rollers of a pair of rollers in a direction orthogonal to the transporting direction of the flexible-tube portion,
**characterized**
**in that** it is possible to change the position of a tear-off (3) or advancing roller of at least one pair of rollers (3, 3; 2, 2a; 2, 2b; 2, 2c) in the transporting direction (z) of the bag parts (6, 8) in accordance with the desired length of the flexible-tube portion (8) such that the cutting or perforating line (P) has passed the advancing roller (2a, 2b, 2c) when the flexible-tube portion (8) is gripped by the tear-off roller (3), and
**in that** it is possible to change the position of the tear-off or advancing roller of the at least one pair of rollers in the transporting direction (z) irrespective of the adjustment of the spacing of the rollers of the pair of rollers orthogonal to the transporting direction (z).

2. Arrangement (1) according to Claim 1, **characterized in that** the at least one roller is the final advancing roller (2a) or penultimate advancing roller (2b), which is arranged upstream of the pair of tear-off rollers (3), as seen in the transporting direction (z) of the bag parts.

3. Arrangement (1) according to one of the preceding claims, **characterized in that** a plurality of advancing rollers (2, 2a) guide a transporting belt (14, 15).

4. Arrangement (1) according to Claims 2 and 3, **characterized in that** it is also the case that the at least one roller, which is the final advancing roller (2a) or penultimate advancing roller (2b), which is arranged upstream of the pair of tear-off rollers (3), as seen in the transporting direction (z) of the bag parts (8), and which can be adjusted in this direction (z), guides the transporting belt.

5. Use of an arrangement (1) according to one of the preceding claims for producing paper bags.

6. Use of an arrangement (1) according to the preceding claim, **characterized in that** paper bags are produced in a paper-bag machine in which at least the following operating steps necessary for producing the bag are carried out:
• unwinding paper or flexible paper tube material
• separating a flexible tube to form flexible-tube portions in a tear-off unit
• forming and gluing the bag bottoms.

7. Use of an arrangement (1) according to the preceding claim, **characterized in that** the paper bags are produced continuously by the paper-bag machine.

## Revendications

1. Dispositif de transport et de séparation (1) pour séparer des tronçons tubulaires (8) d'un tuyau (6) préperforé et/ou prédécoupé le long de lignes de perforation ou de coupe (P) et pour le transport de ces tronçons tubulaires (8),
• dans lequel la séparation du tronçon tubulaire préperforé et/ou prédécoupé (8) a lieu entre une paire de rouleaux d'arrachage (3) fonctionnant à vitesse plus élevée et l'une des paires de rouleaux de traction (2, 2b, 2c),
• dans lequel (1) la paire de rouleaux d'arrachage (3) retient, en le serrant, le tronçon tubulaire (8) à séparer et la paire de rouleaux de traction (2, 2b, 2c) et
• dans lequel (1) l'écart entre la paire de rouleaux d'arrachage (3) et au moins une paire de rouleaux de traction (2, 2a) qui (2, 2a) est disposée entre les paires de rouleaux (3, 2, 2b) participant à l'opération de séparation, est réglable par une modification de la position d'un rouleau (2a), et
• dans lequel (1) l'écart des rouleaux d'une paire de rouleaux est réglable dans une direction orthogonalement à la direction de transport du tronçon tubulaire,
**caractérisé**
**en ce que** la position d'un rouleau de séparation (3) ou de traction d'au moins une paire de rouleaux (3, 3; 2, 2a; 2, 2b; 2, 2c) peut être modifiée dans la direction de transport (z) des composants de sachet (6, 8) de telle sorte selon la longueur souhaitée du tronçon tubulaire (8) que la ligne de coupe ou de perforation (P) a passé le rouleau de traction (2a, 2b, 2c) lorsque le tronçon tubulaire (8) est saisi par le rouleau d'arrachage (3), et
**en ce que** la position du rouleau d'arrachage ou de traction d'au moins une paire de rouleaux est modifiable
dans la direction de transport (z) indépendamment du réglage de l'écart des rouleaux de la paire de rouleaux orthogonalement à la direction de transport (z).

2. Dispositif (1) selon la revendication 1, **caractérisé en ce qu'**au moins un rouleau est le dernier (2a) ou avant-dernier rouleau de traction (2b) qui est disposé en aval de la paire de rouleaux d'arrachage (3) dans la direction de transport (z) des composants de sachet.

3. Dispositif (1) selon l'une des revendications précédentes, **caractérisé en ce que** plusieurs rouleaux de traction (2, 2a) guident une courroie de transport (14, 15).

4. Dispositif (1) selon la revendication 2 et 3, **caractérisé en ce qu'**aussi au moins un rouleau, qui est le dernier (2a) ou avant-dernier (2b) rouleau de traction, qui est disposé en amont de la paire de rouleaux d'arrachage (3) dans la direction de transport (z) des composants de sachet (8) et est déplaçable dans cette direction (z), guide la courroie de transport.

5. Utilisation d'un dispositif (1) selon l'une des revendications précédentes pour la fabrication de sachets en papier.

6. Utilisation d'un dispositif (1) selon la revendication précédente, **caractérisé en ce que** la fabrication de sachets en papier a lieu dans une machine de fabrication de sachets en papier dans laquelle sont exécutées au moins les opérations nécessaires pour la fabrication du sachet :
• déroulement du papier ou d'un matériau tubulaire en papier ;
• séparation d'un tuyau en des tronçons tubulaires dans un mécanisme d'arrachage
• réalisation et collage des fonds de sachet.

7. Utilisation d'un dispositif (1) selon la revendication précédente, **caractérisé en ce que** les sachets en papier sont fabriqués par la machine de fabrication de sachets en papier selon un fonctionnement en continu.
